# EUROPÄISCHE PATENTSCHRIFT

(11) **EP 0 004 924 B1**
(45) Veröffentlichungstag und Bekanntmachung des Hinweises auf die Patenterteilung: **29.04.1981**
(21) Anmeldenummer: 79101075.4
(22) Anmeldetag: 09.04.1979
(51) Int. Cl.: B65D 83/14

(54) **Ventil zu einer Aerosoldose**
Aerosol valve
Valve pour aérosol

(30) Priorität: 14.04.1978 DE 2816187
(43) Veröffentlichungstag der Anmeldung: 31.10.1979
(73) Patentinhaber: Henkel Kommanditgesellschaft auf Aktien, 40191 Düsseldorf (DE)
(72) Erfinder: Bradsch, Klaus, D-6250 Limburg (DE)

## Beschreibung

Die Erfindung betrifft ein Ventil zu einer Aerosoldose, insbesondere für Kaltwellmittel und Produkte, die sich durch Metallkontakt verändern, z.B. Parfümsprays, Polyurethanschäume, bestehend aus einer in einem Gehäuse längsverschiebbaren Kolbenstange (Stem) mit einer deren Ausströmöffnung mit dem Gehäuseinnern verbindenden Ventilöffnung und einer in letztere eingesetzten, bei dem Längsverschieben den Produktstrom vom Gehäuseinnern zur Ausströmöffnung freigebenden Ventildichtung, bei dem die Kolbenstange gegen die Rückstellkraft einer im Bereich zwischen der Ventildichtung und dem mit einer zur Dose führenden Öffnung versehenen Gehäuseboden um die Kolbenstange liegenden Feder längsverschiebbar ist.

Bei einem bekannten Ventil dieser Art gibt die fest eingelegte, beispielsweise aus Buna-N bestehende Auslaßdichtung bei dem Längsverschieben gegen die Federkraft - in der Regel also beim vertikalen Betätigen - der auch als Stem bezeichneten Kolbenstange den Produktstrom vom Gehäuseinnern her durch die Kolbenstange hindurch nach außen frei. Die Kolbenstange kann zu diesem Zweck eine von ihrem äußeren Ende bis etwa zu der Ventilöffnung reichende, die Ausströmöffnung bildende Längsbohrung aufweisen. Der vom Innern der Aerosoldose kommende Produkstrom umspült dabei auch die Feder. Diese hat die Aufgabe, das Ventil beim Loslassen der niedergedrückten Kolbenstange durch ihre Rückstellkraft wieder zu schließen.

Eine Vielzahl von aerosol-verpackten Produkten enthalten Substanzen, die die aus Stahl bestehende Feder angreifen beziehungsweise korrodieren. Beispielsweise enthalten aerosolverpackte Kaltwellmittel 5 bis 10% Thioglykolsäure mit einem pH-Wert von 7 bis 9. Unter anderem bewirkt diese Säure durch Korrosion der Stahlfeder eine Rotfärbung der Well-Lösung. Die Rotfärbung des Produkts und die durch Korrosion gelösten Eisenionen bringen nicht nur optische Einbußen mit sich, sondern haben auch negative Auswirkungen auf das Haar. Auch unbenutzte Aerosoldosen zeigen eine Federkorrosion, weil aus dem Ventil Gas entweicht und das Produkt an die ungeschützte Feder gelangt.

Es ist ferner aus dem französischen Patent 1 529 306 ein Ventil zu einer Aerosoldose mit einer in einem Gehäuse längsverschiebbaren Kolbenstange und einer deren Ausströmöffnung mit dem Gehäuseinnern verbindenden Ventilöffnung und einer auf letztere aufgesetzte, beim Längsverschieben den Produktstrom vom Gehäuseinneren zur Ausströmöffnung hin freigebenden Ventildichtung bekannt, wobei die Kolbenstange gegen die Rückstellkraft einer im Bereich zwischen einer oberen thermischen Dichtung und der auf dem mit einer zur Dose führenden Öffnung versehenen Gehäuseboden aufliegenden Ventildichtung um die Kolbenstange liegenden Feder längsverschiebbar ist.

In dieser Veröffentlichung findet sich auch die aufgabenhafte Formulierung, daß die Feder zwecks Verhinderung der Korrosion durch das Produkt eingekapselt werden kann, ohne daß indessen Lösungshinweise für dieses Problem gegeben werden.

Der Anmeldungsgegenstand geht demgegenüber von dieser Aufgabenstellung aus und schafft durch Einfügung einer zusätzlichen Dichtung, welche mit der Kolbenstange festverbunden, andererseits jedoch mit dem Ventilgehäuse längsverschieblich angeordnet ist, eine zuverlässige Abdichtung der Feder, wodurch deren Kontakt mit dem Produkt während einer Produktentnahme ausgeschlossen wird.

Zu einem Ventil eingangs genannter Art besteht die erfindungsgemäße Lösung dieser Aufgabe darin, daß die Kolbenstange eine an ihr der Ausströmöffnung entgegengesetztes, unteres Ende angesetzte und in die Öffnung im Gehäuseboden hineinragende Verlängerung mit einer von dem unteren Ende durch die Feder hindurch bis zu einer zwischen der Ventildichtung und der Feder vorgesehenen, zum Gehäuseinnern führenden seitlichen Öffnung reichenden Längsbohrung aufweist und daß das Gehäuseinnere im Bereich um die Feder herum durch je eine die Kolbenstange umschließende, zusätzliche Dichtung am Gehäuseboden und im Bereich zwischen der seitlichen Öffnung und der Feder gegen Produktzutritt abgedichtet ist.

Ersichtlich wird durch die Erfindung erreicht, daß bei der neuen Ventilkonstruktion der Doseninhalt mit der Stahlfeder nicht mehr in Berührung kommen kann. Die Nachteile bekannter Aerosoldosen sind damit beseitigt.

Um den Raum um die Feder herum besonders gut gegen Produktzutritt abzudichten, ist es zweckmäßig, die Öffnung im Gehäuseboden zylinderartig dem unteren Ende der Kolbenstange anzupassen. Die zusätzliche am Gehäuseboden vorgesehene Dichtung soll dabei fest mit dem Boden verbunden sein. Das nach unten verlängerte Ende der Kolbenstange ist dann im Bereich zwischen der Öffnung im Gehäuseboden und dem Raum um die Feder herum weitgehend gasdicht durch diese, insbesondere ringartig ausgebildete Dichtung verschlossen.

Die zusätzliche, zwischen der mit der Längsbohrung im unteren Ende der Kolbenstange in Verbindung stehenden seitlichen Öffnung der Kolbenstange und der Feder vorgesehene Dichtung kann entweder fest mit der Kolbenstange verbunden sein und schlüssig bis zur Gehäusewand reichen oder aber an letzterer fixiert sein und radial schlüssig bis zu der Kolbenstange reichen, derart, daß bei dem Längsverschieben der Kolbenstange ein Zutritt von Produkt in den Raum um die Feder herum weitgehend ausgeschlossen ist.

Anhand der schematischen Darstellung eines Ausführungsbeispiels werden weitere Einzelheiten der Erfindung erläutert.

Zu dem erfindungsgemäßen Ventil gehört ein Gehäuse 1 mit am Gehäuseboden 2 vorgesehener und insbesondere hohlzylinderisch ausgebildeter Öffung 3, die über einen Stutzen 4 in das Steigrohr 5 einer (nicht gezeichneten) Aerosoldose führt. In das Gehäuse 1 eingesetzt ist eine - auch als Stem bezeichnete - Kolbenstange 6. Diese weist in ihrem oberen, der (nicht gezeichneten) Austrittsöffnung zugewandten Ende eine Längsbohrung 7 auf, von der aus eine Ventilöffnung 8 radial nach außen führt. Im Bereich der Ventilöffnung 8 ist die Kolbenstange 6 von einer Auslaßdichtung 9, die - das Gehäuseinnere 10 nach außen verschließend - fest in den insbesondere trichterförmigen Eingangsteil 11 der Ventilöffnung 8 eingelegt ist. Um einen unteren Teil 12 der Kolbenstange 6 ist eine aus Stahl bestehende Schraubenfeder 13 gelegt.

Beim vertikalen Betätigen beziehungsweise bei dem Längsverschieben der Kolbenstange 6 in Pfeilrichtung 14 gibt die festeingelegte Auslaßdichtung 9 den Produktstrom aus dem Gehäuseinnern 10 durch die Ventilöffnung 8 frei. Die Rückstellkraft der dabei zusammengedrückten Feder 13 bewirkt beim anschließenden Loslassen der Kolbenstange 6, daß die Ventilöffnung 8 wieder verschlossen wird.

Bei bekannten Ventilen dieser Art gelangt das Produkt aus der jeweiligen, vorzugsweise aus Aluminium oder Weißblech bestehenden Aerosoldose über den Stutzen 4 und die Öffnung 3 im Gehäuseboden 2 unmittelbar in das Gehäuseinnere 10. Ersichtlich wird dabei auch die Feder 13 von dem Produkt umspült, so daß letzteres infolge einer Korrosion der Feder 13 verunreinigt werden kann.

Erfindungsgemäß ist jedoch am unteren Teil 12 der Kolbenstange 6 eine vorzugsweise rohrförmige Verlängerung 15 vorgesehen, die insbesondere kolben-zylinder-artig in_{'} die Öffnung 3 hineinragt. Das aus der Aerosoldose kommende Produkt kann nun durch eine in der unteren Verlängerung 15 und im unteren teil 12 der Kolbenstange 6 vorgesehene Längsbohrung 16 und eine oberhalb der Feder 13 radial nach außen führende seitliche Öffnung 17 in das Gehäuseinnere 10 gelangen. Der Raum 18 im Gehäuseinnern 10 um die Feder 13 herum ist dabei mit Hilfe mindestens einer die Kolbenstange 6 im Bereich zwischen der seitlichen Öffnung 17 und der Feder 13 gasdicht umschließenden zusätzlichen Dichtung 19 gegen einen Zutritt des Produkts verschlossen. Diese erste zusätzlich Dichtung kann entweder mit der Kolbenstange 6 oder mit der Wand des Gehäuses 1 fest verbunden sein. Je nach Konstruktion wandert also diese über die Feder 13 befindliche zusätzliche Dichtung 19 beim Betätigen der Kolbenstange 6 mit oder schleift dichtend an der Kolbenstange 6. Im Ausführungsbeispiel ist vorgesehen, daß die erste zusätzliche Dichtung 19 an der Kolbenstange 6 fixiert ist und an der Wand des Gehäuses 1 schleift, wenn die Kolbenstange 6 in Pfeilrichtung 14 bewegt wird. Eine zweite zusätzliche Dichtung 20 kann die Verlängerung 15 der Kolbenstange 6 am Gehäuseboden 2 dicht umschließen und dabei auf dem Gehäuseboden 2 fixiert sein. Diese zweite zusätzliche Dichtung 20 dient dann als Führung und zusätzliche Dichtung der zur Aerosoldose führenden Öffnung 3 des Gehäuses 1.

Wesentlich ist, daß bei dem erfindungsgemäßen Ventil der Produktstrom über eine rohrförmige Verlängerung 15 durch die Feder 13 hindurchgeführt wird, derart, daß die Feder 13 selbst nicht mehr von dem eventuell aggressiven Produkt berührt wird. Die seitliche Öffnung 17 am Ende der Längsbohrung 16 muß also oberhalb der Feder 13 beziehungsweise im Bereich zwischen der Feder 13 und der Ventilöffnung 8 liegen.

## Patentansprüche

1. Ventil zu einer Aerosoldose, insbesondere für Kaltwellmittel und Produkte, die sich durch Metallkontakt verändern, zum Beispiel Parfümsprays, Polyurethanschäume, mit einer in einem Gehäuse (1) längsverschiebbaren Kolbenstange (Stem) (6) und einer deren Ausströmöffnung (7) mit dem Gehäuseinnern (10) verbindenden Ventilöffnung (8) und einer in letztere eingreifende, beim Längsverschieben den Produktstrom vom Gehäuseinnern (10) zur Ausströmöffnung hin freigebenden Ventildichtung (9), wobei die Kolbenstange (6) gegen die Rückstellkraft einerum die Kolbenstange (6) liegenden Feder (13) längsverschiebbar ist, dadurch gekennzeichnet, daß die Kolbenstange (6) eine an ihr der Ausströmöffnung (7) entgegengesetztes, unteres Ende angesetzte und in die Offnung (3) im Gehäuseboden (2) hineinragende Verlängerung (15) mit einer von dem unteren Ende durch die Feder (13), welche die Verlängerung (15) umgibt, hindurch bis zu einer zwischen der Ventildichtung (9) und der Feder (13) vorgesehen, zum Gehäuseinnern (10) führenden seitlichen Öffnung (17) reichenden Längsbohrung (16) aufweist und daß das Gehäuseinnere (10) im Bereich (18) um die Feder (13) herum durch je eine die Kolbenstange (6) umschließende, zusätzliche Dichtung (19, 20) am Gehäuseboden (2) und im Bereich zwischen der seitlichen Öffnung (17) und der Feder (13) gegen Produktzutritt abgedichtet ist.

2. Ventil nach Anspruch 1, dadurch gekennzeichnet, daß die Öffnung (3) im Gehäuseboden (2) zylinderartig der Verlängerung (15) der Kolbenstange (6) angepaßt ist.

3. Ventil nach Anspruch 1 oder 2, dadurch gekennzeichnet, daß die zusätzliche am Gehäuseboden (2) vorgesehene Dichtung (20) fest mit dem Boden verbunden ist.

4. Ventil nach einem oder mehreren der Ansprüche 1 bis 3, dadurch gekennzeichnet, daß die zusätzliche, zwischen der seitlichen Öffnung (17) und der Feder (13) vorgesehene Dichtung (19) mit der Kolbenstange (6) fest verbunden ist und in jeder Längsstellung der letzteren dichtend, insbesondere kolben-zylinder-artig, and der sie umgebenden Gehäusewand anliegt.

5. Ventil nach einem oder mehreren der Ansprüche 1 bis 3, dadurch gekennzeichnet, daß die zusätzliche, zwischen der seitlichen Öffnung (17) und der Feder (13) vorgesehene Dichtung (19) an der umgebenden Gehäusewand fixiert ist und in jeder Längsstellung der Kolbenstange (6) dichtend, insbesondere kolben-zylinder-artig, an letzterer anliegend ausgebildet ist.

6. Ventil nach einem oder mehreren der Ansprüche 1 bis 5, dadurch gekennzeichnet, daß die Feder (13) aus Stahl besteht.

7. Ventil nach einem oder mehreren der Ansprüche 1 bis 6, dadurch gekennzeichnet, daß die Dichtungen (19, 20) die Kolbenstange (6) und die Verlängerung (15) ringförmig umgeben.

8. Ventil nach einem oder mehreren der Ansprüche 1 bis 7, dadurch gekennzeichnet, daß das Ventil - abgesehen von der Ventilöffnung (8) und der seitlichen Öffnung (17) - axialsymmetrisch in bezug auf die Längsachse der Kolbenstange (6) aufgebaut ist.

## Revendications

1. Valve pour récipient à aérosol, en particulier pour des produits utilisés dans les permanentes à froid et d'autres produits qui se modifient par contact avec les métaux, par exemple, pour des parfums à pulvériser, des mousses de polyuréthanne, cette valve comprenant und tige de piston (6) pouvant coulisser longitudinalement dans un corps (1), un orifice de valve (8) reliant l'orifice d'échappement (7) de celle-ci à l'intérieur (10) du corps, et un joint de valve (9) s'engageant dans cet orifice (8) et qui libère le courant de produit allant de l'intérieur du corps (10) à l'orifice d'échappement, lors du coulissement longitudinal de la tige de piston (6) adaptée pour pouvoir être manoeuvrée longitudinalement contre la force de rappel d'un ressort (13) placé autour d'elle, valve caractérisée par le fait que la tige de piston (6) est pourvue d'un prolongement (15) qui est raccordé à son extrémité inférieure opposée à l'orifice d'échappement (7), qui pénètre dans le passage fixe (3) du fond (2) du corps, et qui comporte une perforation longitudinale (16) partant de ladite extrémité inférieure de la tige de piston (6), traversant le ressort (13) qui entoure le prolongement (15) et arrivant jusqu'à un orifice latéral (17), prévu entre le joint de valve (9) et le ressort (13), et conduisant à l'intérieur (10) du corps, lequel est rendu étanche à l'accès du produit, dans l'espace (18) entourant le ressort (13), par un joint supplémentaire (20) entourant le prolongement (15) et placé fixe contre le fond (2) du corps, et un autre joint supplémentaire (19) entourant la tige de piston (6) dans la zone comprise entre l'orifice latéral (17) et le ressort (13).

2. Valve selon la revendication 1, caractérisée par le fait que le passage (3) du fond (2) du corps est adapté à la façon d'un cylindre au prolongement (15) de la tige de piston (6).

3. Valve selon l'une l'autre des revendications 1 ou 2, caractérisée par la fait que le joint supplémentaire (20), prévu contre le fond (2) du corps, est solidaire de ce fond.

4. Valve selon l'une quelconque des revendications 1 à 3, caractérisée par le fait que le joint supplémentaire (19), prévu entre l'orifice latéral (17) et la ressort (13), est solidaire de la tige de piston (6) et que, dans toute position longitudinale de cette dernière, il s'applique de façon étanche contre la paroi du corps entourant celle-ci, en particulier à façon d'un piston dans un cylindre.

5. Valve selon l'une quelconque des revendications 1 à 3, caractérisée par le fait que le joint supplémentaire (19), prévu entre l'orifice latéral (17) et le ressort (13), est fixé à la paroi du corps qui l'entoure et que, dans toute position longitudinale de la tige de piston (6), il est conçu pour s'appliquer sur cette dernière de façon étanche, en particulier à la façon d'un cylindre autour d'un piston.

6. Valve selon l'une quelconque des revendications 1 à 5, caractérisée par le fait que le ressort (13) est en acier.

7. Valve selon l'une quelconque des revendications 1 à 6, caractérisée par le fait que les joints (19, 20) entourent annulairement la tige de piston (6) et le prolongement (15).

8. Valve selon l'une quelconque des revendications 1 à 7, caractérisée par le fait que la valve - abstraction faite de l'orifice de valve (8) et de l'orifice latéral (17) - est de constitution symétrique autour de l'axe longitudinal de la tige de piston (6).

## Claims

1. Valve for an aerosol container, particularly for cold perming lotions and products which change through metallic contact, for example perfume sprays and polyurethane foams, with a piston rod (stem) (6) longitudinally slidable in a housing (1) and a valve opening (8) connecting the outflow opening (7) thereof with the interior (10) of the housing and a valve seal (9) engaging into the valve opening (8) and on longitudinal displacement releasing the product flow from the interior (10) of the housing to the outflow opening, wherein the piston rod (6) is longitudinally displaceable against the restoring force of a spring (13) lying around the piston rod (6), characterised thereby, that the piston rod (6) displays a prolongation (15), which is set at its lower end opposite the outflow opening (7) and projects into the opening (3) in the bottom (2) of the housing, with a longitudinal bore (16) reaching from the lower end through the spring (13), which surrounds the prolongation (15), up to a lateral opening (17), which is provided between the valve seal (9) and the spring (13) and leads to the interior (10) of the housing, and that the interior (10) of the housing is sealed off against access by product in the region (1'8) around the spring (13) by a respective additional seal (19, 20) enclosing the piston rod (6) at the bottom (2) of the housing and in the region between the lateral opening (17) and the spring (13).

2. Valve according to claim 1, characterized thereby, that the opening (3) in the bottom (2) of the housing is adapted in the manner of a cylinder to the prolongation (15) of the piston rod (6).

3. Valve according to claim 1 or 2, characterized thereby, that the additional seal (20) provided at the bottom (2) of the housing is firmly connected with the bottom.

4. Valve according to one or more of the claims 1 to 3, characterized thereby, that the additional seal (19) provided between the lateral opening (17) and the spring (13) is firmly connected with the piston rod (6) and in any longitudinal setting of the latter bears sealingly, particularly in the manner of piston-cylinder against the housing wall surrounding it.

5. Valve according to one or more of the claims 1 to 3, characterized thereby, that the additional seal (19) provided between the lateral opening (17) and the spring (13) is located at the surrounding housing wall and is constructed in any longitudinal setting of the piston rod (6) to bear sealingly, particularly in the manner of piston-cylinder against the latter.

6. Valve according to one or more of the claims 1 to 5, characterized thereby, that the spring (13) consists of steel.

7. Valve according to one or more of the claims 1 to 6, characterized thereby, that the seals (19, 20) annularly surround the piston rod (6) and the prolongation (15).

8. Valve according to one or more of the claims 1 to 7, characterized thereby, that the valve, apart from the valve opening (8) and the lateral opening (17), is built up axially symmetrically with respect to the longitudinal axis of the piston rod (6).
